# FASCICULE DE BREVET EUROPEEN

(11) **EP 0 269 492 B1**
(45) Date de publication et mention de la délivrance du brevet: **15.01.1992**
(21) Numéro de dépôt: 87402443.3
(22) Date de dépôt: 29.10.1987
(51) Int. Cl.: G07F 7/06

(54) **Dispositif de distribution en libre-service avec restitution d'emballage consigné, notamment pour bouteilles de gaz de pétrole liquéfié**
Selbstbedienungsvorrichtung mit Rückgabe der Pfandverpackungen, insbesondere für Flaschen mit flüssigem Gas
Self-service dispensing apparatus providing refunds of containers requiring a deposit, particularly liquefied petroleum gas canisters

(30) Priorité: 29.10.1986 FR 8615043
(43) Date de publication de la demande: 01.06.1988
(73) Titulaire: Lorthioir, J. Bernard, F-44110 Chateaubriant (FR)
(72) Inventeur: Lorthioir, J. Bernard, F-44110 Chateaubriant (FR)
(74) Mandataire: Dawidowicz, Armand

(56) Documents cités:
- FR-A- 1 431 026
- FR-A- 2 117 113
- FR-A- 2 423 190
- FR-A- 2 540 080

## Description

On a déjà proposé dans FR-A-2.541.102 un casier présentoir pour bouteilles de gaz de pétrole liquéfié qui comporte un certain nombre d'emplacements pour lesdites bouteilles, l'accès à chaque emplacement étant condamné par un lien souple, tel qu'une chaîne, disposé transversalement dont une des extrémités est fixée à un montant du casier délimitant un côté de l'ouverture d'accès à l'emplacement et dont l'autre extrémité est fixée par une serrure sur le montant opposé. Ce casier présentoir est théoriquement destiné à être utilisé en libre service et prévoit que la clé permettant d'ouvrir la serrure d'un casier défini qui est remise par le gérant contre paiement du prix reste emprisonnée dans la serrure, l'acheteur pouvant remettre au même emplacement la bouteille vide.

En raison du montant relativement élevé de la consigne, le casier présentoir de FR-A-2.541.102 présente l'inconvénient que l'acheteur peut, volontairement ou non, omettre de rendre la bouteille vide ou la remettre sans le bouchon qui protège la tête de robinet. Ce même inconvénient existe dans tous les cas où un dispositif à libre-service comporte la restitution d'une consigne.

On connaît également, par FR-A-2.423.190, un dispositif à support mobile pour les récipients vides et avec un second support mobile pour les récipients pleins, avec des moyens de verrouillage sur chacun des supports, un système détecteur sur le premier support et un dispositif de contrôle de l'acquittement du prix agissant sur le second moyen de verrouillage. Un tel dispositif est de fabrication complexe et onéreuse et son utilisation est compliquée.

La présente invention a pour but de remédier à ces inconvénients et de réaliser un dispositif de distribution en libre-service dans lequel la distribution du produit, notamment de la bouteille de gaz de pétrole liquéfié pleine, est conditionnée par le rendu du conteneur consigné à l'état complet, notamment de la bouteille vide munie de son bouchon.

A cet effet, l'invention a pour objet un dispositif de distribution en libre-service avec restitution pour conteneurs ou bouteilles consignés de gaz de pétrole liquéfié comportant un bouchon de protection de la tête de robinet dans lequel deux casiers formant chacun un emplacement pour une bouteille, l'un destiné à recevoir le conteneur consigné vide et l'autre contenant un conteneur plein, sont munis, le premier d'un organe détecteur du poids et/ou de la forme dudit conteneur vide et le second d'un organe de rétention du conteneur de conditionnement plein, ledit organe de rétention du second emplacement ne libérant le conteneur que lorsque l'organe détecteur du premier détecte la présence d'un conteneur vide dans ce premier emplacement, caractérisé en ce que l'organe détecteur de la mise en place d'une bouteille vide dans le premier casier est constitué par un crochet ou organe analogue d'accrochage du bouchon de la bouteille qui sollicite au relèvement, sous l'action du poids de la bouteille, un collier ou autre organe analogue s'adaptant autour du bouchon et au-dessus du corps de la bouteille pleine se trouvant dans le second casier.

De préférence, le mouvement de relèvement du collier ou autre organe analogue s'adaptant autour du bouchon et au-dessus du corps de la bouteille pleine est entravé par un dispositif de butée qui est ouvert par l'écartement d'une fourche dont les deux branches viennent prendre appui sur le corps de la bouteille suspendue.

Selon une forme d'exécution de l'invention, les deux casiers sont munis chacun d'un dispositif de contrôle d'accès empêchant l'introduction d'une bouteille dans le casier ou son retrait, l'ouverture du dispositif de contrôle d'accès au deuxième casier étant asservie par un dispositif à la fermeture verrouillée du dispositif de contrôle d'accès au premier casier.

On peut alors avantageusement prévoir que le dispositif d'asservissement est, dans le cas de dispositifs de contrôle d'accès, constitué par des portillons ou analogues constitués par des serrures, la serrure du second casier étant ouverte par une clef emprisonnée dans la serrure du premier casier et libérée par la fermeture de la serrure du premier casier.

En variante, on peut prévoir que le dispositif d'asservissement est un dispositif de déverrouillage de l'organe de rétention du conteneur plein du deuxième emplacement asservi à l'emprisonnement du conteneur vide mis en place dans le premier emplacement.

Selon une forme de réalisation, l'invention prévoit que les emplacements sont disposés selon deux rangées horizontales superposées, les emplacements vides d'une première rangée étant destinés à recevoir les bouteilles vides rendues et les emplacements de la seconde rangée contenant les bouteilles pleines, l'accès à un emplacement vide de la première rangée étant asservi à un dispositif de contrôle du paiement.

Selon une variante, les emplacements sont à double usage, l'emplacement libéré par le retrait d'un conteneur plein étant utilisé pour recevoir le conteneur vide rendu, chaque emplacement, à l'exception du premier et du dernier, comportant à la fois un organe détecteur du poids et de la forme du conteneur consigné vide et un organe de rétention dudit conteneur, l'organe détecteur de l'emplacement amont assurant la mise en position inactive de l'organe de rétention de l'emplacement aval qui est maintenu dans cette position, en même temps que la mise en position active de son propre organe de rétention.

Le dispositif selon l'invention comporte de préférence un déverrouillage possible du moyen de rétention par une clef de consigne ou moyen analogue de contrôle du paiement de la consigne dans le cas où l'acheteur n'a pas rapporté la bouteille vide.

L'invention concerne également un dispositif qui comporte un dispositif à prépaiement du type à monnayeur ou à carte de crédit disposé à côté du dispositif de distribution proprement dit allumant un voyant signalant l'emplacement pour la mise en place de la consigne, après relèvement éventuel du dispositif de rétention dudit emplacement qui a été déverrouillé, et le reverrouillage dudit dispositif de rétention par abaissement après mise en place de la bouteille consignée déverrouillant un premier verrou du moyen de rétention de l'emplacement de prélèvement dont un deuxième verrou a été déverrouillé par l'organe de détection de la présence d'un conteneur vide.

L'invention sera décrite plus en détail ci-après sous forme d'un mode de réalisation pratique simple pour distribution en libre-service de bouteilles de gaz de pétrole liquéfié avec référence au dessin ci-annexé dans lequel :
Figure 1 est un schéma en élévation latérale du mécanisme d'asservissement du moyen de rétention de la bouteille pleine à la remise en place d'une bouteille vide; Figure 2 est une vue de détail en plan du moyen de rétention; Figure 3 est une vue de détail en perspective du dispositif de figure 1, Figure 4 est une vue en élévation frontale de deux emplacements et Figure 5 est une vue de détail de la serrure de l'emplacement inférieur.

Dans les dessins, la référence 1 désigne d'une manière générale les montants verticaux du casier dans lequel sont disposées les bouteilles de gaz de pétrole liquéfié. La référence 2 désigne les traverses horizontales. Dans le mode de réalisation illustré, les emplacements 3 du niveau supérieur du casier sont destinés à recevoir les bouteilles vides rendues comme consigne et les emplacements 4 du niveau inférieur sont garnis avec les bouteilles pleines. La référence 5 désigne les plateaux d'appui sur lesquels sont placées les bouteilles. Chacun des emplacements est fermé par un portillon 6 articulé en 7 sur un des montants verticaux délimitant latéralement l'accès frontal à un emplacement. Chaque portillon est maintenu fermé par une serrure 8. La serrure 8a du portillon condamnant l'accès à l'emplacement supérieur est une serrure à deux clefs, le canon 9 destiné à recevoir la clef remise par le gérant ouvrant la serrure et libérant, après refermeture du portillon, la clef qui se trouvait dans le canon 10, clef qui peut être utilisée pour ouvrir, par introduction dans le canon 11, la serrure 8b du casier inférieur. Le pêne 12 de la serrure 8b est articulé en 13 de sorte qu'à l'ouverture du portillon 6 de l'emplacement inférieur ledit pêne retombe, ce qui empêche de refermer la serrure et de reprendre la clef.

Le dispositif d'asservissement du prélèvement d'une bouteille pleine se trouvant dans le logement 4 inférieur à la mise en place d'une bouteille vide munie de son bouchon dans le casier supérieur 3 comporte essentiellement un levier à deux bras 14 articulé en 15 et dont le bras avant porte un organe d'accrochage 16 permettant de suspendre la bouteille par le ou les anneaux solidaires du bouchon. A l'extrémité de l'autre bras du levier 14 est articulée en 17 une barre de timonerie verticale 18 qui est guidée dans une chape 19 et qui est articulée à son extrémité inférieure en 20 sur une bielle 21 articulée en 22 sur un montant 1. A l'extrémité de cette bielle est réalisé un anneau 23 susceptible d'emboîter le bouchon et la partie supérieure de la bouteille de gaz pleine placée dans l'emplacement inférieur. Pour éviter qu'une traction exercée sur le moyen d'accrochage 18 libère le moyen de rétention 23 sans que la bouteille soit en place, deux biellettes 24 arquées en sens inverse sont articulées en 25 sur le montant 1 en s'écartant l'une de l'autre et elles sont sollicitées l'une vers l'autre par un ressort 26. Lorsqu'elles sont rapprochées, les deux biellettes 24 entre lesquelles passe la tige 18 forment butée pour des ergots latéraux 27 solidaires de ladite tige 18.Par contre, lorsque la bouteille suspendue au moyen d'accrochage 16 vient pendre entre les biellettes 24, elle écarte celles-ci, ce qui libère les ergots 27, la tige 18 et le levier 21-23 se trouvant soulevés pour libérer la bouteille située dans l'emplacement inférieur.

## Revendications

1. Dispositif de distribution en libre service avec restitution pour conteneurs ou bouteilles consignés de gaz de pétrole liquéfié comportant un bouchon de protection de la tête de robinet dans lequel deux casiers formant chacun un emplacement pour une bouteille, l'un (3) destiné à recevoir le conteneur consigné vide et l'autre (4) contenant un conteneur plein, sont munis, le premier d'un organe détecteur du poids et/ou de la forme dudit conteneur vide et le second d'un organe de rétention du conteneur de conditionnement plein, ledit organe de rétention du second emplacement ne libérant le conteneur que lorsque l'organe détecteur du premier détecte la présence d'un conteneur vide dans ce premier emplacement,
caractérisé en ce que l'organe détecteur (16-24) de la mise en place d'une bouteille vide dans le premier casier (3) est constitué par un crochet (16) ou organe analogue d'accrochage du bouchon de la bouteille qui sollicite au relèvement, sous l'action du poids de la bouteille, un collier (23) ou autre organe analogue s'adaptant autour du bouchon et au-dessus du corps de la bouteille pleine se trouvant dans le second casier (4).

2. Un dispositif de distribution en libre service selon la revendication 1,
caractérisé en ce que le mouvement de relèvement du collier (23) ou autre organe analogue s'adaptant autour du bouchon et au-dessus du corps de la bouteille pleine est entravé par un dispositif de butée (27) qui est ouvert par l'écartement d'une fourche (24) dont les deux branches viennent prendre appui sur le corps de la bouteille suspendue.

3. Un dispositif de distribution en libre-service selon l'une quelconque des revendications 1 et 2,
caractérisé en ce que les deux casiers sont munis chacun d'un dispositif de contrôle d'accès (6) empêchant l'introduction d'une bouteille dans le casier ou son retrait, l'ouverture du dispositif de contrôle d'accès (6) au deuxième casier (4) étant asservie par un dispositif à la fermeture verrouillée du dispositif de contrôle d'accès (6) au premier casier (3).

4. Un dispositif de distribution en libre service selon la revendication 3,
caractérisé en ce que le dispositif d'asservissement est, dans le cas de dispositifs de contrôle d'accès constitué par des portillons ou analogues (6) constitués par des serrures, la serrure (8b) du second casier (4) étant ouverte par une clef (10) emprisonnée dans la serrure (8a) du premier casier (3) et libérée par la fermeture de la serrure (8a) du premier casier (3).

5. Un dispositif de distribution en libre service selon la revendication 3,
caractérisé en ce que le dispositif d'asservissement est un dispositif de déverrouillage de l'organe de rétention (23) du conteneur plein du deuxième emplacement (4) asservi à l'emprisonnement du conteneur vide mis en place dans le premier emplacement (3).

6. Un dispositif de distribution en libre service selon l'une quelconque des revendications 1 à 5,
caractérisé en ce que les emplacements (3-4) sont disposés selon deux rangées horizontales superposées, les emplacements vides (3) d'une première rangée étant destinés à recevoir les bouteilles vides rendues et les emplacements (4) de la seconde rangée contenant les bouteilles pleines, l'accès à un emplacement vide de la première rangée étant asservi à un dispositif (9) de contrôle du paiement.

7. Un dispositif de distribution en libre service selon l'une quelconque des revendications 1 à 5,
caractérisé en ce que les emplacements sont à double usage, l'emplacement libéré par le retrait d'un conteneur plein étant utilisé pour recevoir le conteneur vide rendu, chaque emplacement, à l'exception du premier et du dernier, comportant à la fois un organe (16-24) détecteur du poids et de la forme du conteneur consigné vide et un organe (23) de rétention dudit conteneur, l'organe détecteur (16-24) de l'emplacement amont assurant la mise en position inactive de l'organe de rétention (23) de l'emplacement aval qui est maintenu dans cette position, en même temps que la mise en position active de son propre organe de rétention (23).

8. Un dispositif de distribution en libre-service selon l'une quelconque des revendications 1 à 7,
caractérisé en ce qu'il comporte un déverrouillage possible du moyen de rétention (23) par une clef de consigne ou moyen analogue de contrôle du paiement de la consigne dans le cas où l'acheteur n'a pas rapporté la bouteille vide.

9. Un dispositif de distribution en libre-service selon la revendication 1,
caractérisé en ce qu'il comporte un dispositif à prépaiement du type à monnayeur ou à carte de crédit disposé à côté du dispositif de distribution proprement dit allumant un voyant signalant l'emplacement (3) pour la mise en place de la consigne, après relèvement éventuel du dispositif de rétention (23) dudit emplacement qui a été déverrouillé, et le reverrouillage dudit dispositif de rétention par abaissement après mise en place de la bouteille consignée déverrouillant un premier verrou du moyen de rétention (23) de l'emplacement (4) de prélèvement dont un deuxième verrou a été déverrouillé par l'organe de détection de la présence d'un conteneur vide.

## Claims

1. Device for the distribution of returnable containers or bottles of liquefied petrol gas having a protecting closure for the head of cock in self-service with restitution, wherein two racks each forming a location for one bottle, one (3) intended for receiving the empty returnable container and the other (4) containing a full container are fitted the first one with a member detecting the weight and/or the shape of said empty container and the second one with a member for retaining the full packaging container, said member for retaining the second location releasing the container only when the member for detecting the first detects the presence of an empty container in this first location,
characterized in that the member (16-24) for detecting the setting of an empty bottle in the first rack (3) is constituted by a hook (16) or similar hooking member for the closure of the bottle which pulls upward, under the action of the weight of the bottle, a collar (23) or other similar member adaptating around the closure and above the body of the full bottle which is in the second rack (4).

2. A device for distribution in self-service according to claim 1,
characterized in that the upward movement of the collar (23) or other similar member adaptating around the closure and above the body of the full bottle is hampered by an abutment means (27) which is opened by the spacing of a fork (24) both arms of which come into rest on the body of the suspended bottle.

3. A device for distribution in self-service according to anyone of claims 1 and 2,
characterized in that both racks are each fitted with an access control device (6) hindering introduction of a bottle in the rack or its withdrawal, opening of the access control device (6) to the second rack (4) being controlled by a device to the locked closure of the access control device (6) to the first rack (3).

4. A device for distribution in self-service according to claim 3,
characterized in that the control device is, in case of access control devices, constituted by wickets or similar (6) constituted by locks, the lock (8b) of the second rack (4) being opened by a key (10) confined in the lock (8a) of the first rack (3) and being released by the closing of the lock (8a) of the first rack (3).

5. A device for distribution in self-service according to claim 3,
characterized in that the control device is an unlocking device for the retaining member (23) for the full container of the second location (4) controlled by the confining of the empty container placed in the first location (3).

6. A device for distribution in self-service according to anyone of claims 1 to 5,
characterized in that the locations (3-4) are arranged into two superimposed horizontal rows, the empty locations (3) of a fist row being intended for receiving the empty bottles returned and the locations (4) of the second row containing the full bottles, access to an empty location of the fist row being controlled by a device (9) for controlling the payment.

7. A device for distribution in self-service according to anyone of claims 1 to 5,
characterized in that the locations are for double use, the location released by the withdrawal of a full container being used to receive the returned empty container, each location except the first and the last including at the same time a member (16-24) for detecting the weight and the shape of the returnable empty container and a member (23) for retaining said container, the detecting member (16-24) for the upstream location assuming the unactive positioning of the retaining member (23) of the downstream location which is maintained in this position, together with the active positioning of its own retaining member (23).

8. A device for distribution in self-service according to anyone of claims 1 to 7,
characterized in that it includes a possible unlocking of the retaining means (23) through a deposit key or similar means for controlling payment of the deposit in case the buyer did not bring back the empty bottle.

9. A device for distribution in self-service according to claim 1,
characterized in that it includes a device for prepayment of the coiner or credit card type arranged beside the distribution device itself and lighting a signal indicating the location (3) for receiving the deposit, after possible raising up of the retaining device (23) for said location which has been unlocked, and re-locking of said retaining device through lowering after-placing the returnable bottle unlocking a first lock of the retaining device (23) for the location (4) for taking away, a second lock of which has been unlocked by the member for detecting the presence of an empty container.

## Patentansprüche

1. Selbstbedienungsverteilungsvorrichtung mit Rückgabe für Flüssiggas-Pfandbehälter oder -Flaschen mit einem Stöpsel zum Schutz des Hahnkopfes, worin zwei Kästen jeweils die Aufnahme für eine Flasche bilden, von denen eines (3) zur Aufnahme des leeren Pfandbehälters bestimmt ist und das andere (4) einen vollen Behälter aufnimmt, wobei der erste Kasten mit einem Organ zur Erfassung des Gewichts und/oder der Form des genannten Leerbehälters und das zweite mit einem Organ zum Festhalten des vollen Konditionierbehälters versehen ist, während das genannte Organ zum Festhalten des zweiten Platzes den Behälter erst freigibt, wenn das Erfassungsorgan des ersten Platzes das Vorhandensein eines leeren Behälters an diesem ersten Platz feststellt, **dadurch gekennzeichnet,** daß das Erfassungsorgan (16-24) zur Feststellung einer an ihrem Platz im ersten Kasten (3) befindlichen Flasche aus einem Haken (16) oder einem ähnlichen Einhakorgan für den Flaschenstöpsel besteht, wodurch beim Herausheben unter Einwirkung des Flaschengewichts ein Band (23) oder ein anderes, ähnliches Organ beansprucht wird, welches sich um den Stöpsel und oberhalb des Körpers der vollen Flasche, die sich im zweiten Kasten (4) befindet, anpaßt.

2. Selbstbedienungsverteilungzvorrichtung nach Anspruch 1, **dadurch gekennzeichnet,** daß die Aushebebewegung des Bandes (23) oder eines anderen, ähnlichen Organs, welches sich rund um den Stöpsel und oberhalb des Körpers der vollen Flasche anpaßt, durch eine Anschlagvorrichtung (27) behindert wird, welche durch die Entfernung einer Gabel (24) geöffnet wird, deren beide Schenkel auf dem Körper der aufgehängten Flasche zur Auflage kommen.

3. Selbstbedienungsverteilungsvorrichtung nach einem der Ansprüche 1 und 2, **dadurch gekennzeichnet,** daß die beiden Kästen jeweils mit einer Kontrollvorrichtung (6) versehen sind, die das Einsetzen einer Flasche in den Kasten oder deren Entnahme verhindert, wobei das Öffnen der Kontrollvorrichtung (6) für den zweiten Kasten (4) durch eine Vorrichtung zur Verriegelung der Kontrollvorrchtung (6) am ersten Kasten (3) geregelt wird.

4. Selbstbedienungsverteilungsvorrichtung nach Anspruch 3, **dadurch gekennzeichnet,** daß die Regelvorrichtung im Falle der Kontrollvorrichtungen aus Türen oder ähnlichen Einrichtungen (6) als Verschlußvorrichtung bestehen, wobei die Verschlußvorrichtung (8b) des zweiten Kastens (4) durch einen in der Verschlußvorrichtung (8a) des ersten Kastens (3) befestigten Schlüssel (10) geöffnet und durch das Schließen der Verschlußvorrichtung (8a) des ersten Kastens (3) freigegeben wird.

5. Selbstbedienungsverteilungsvorrichtung nach Anspruch 3, **dadurch gekennzeichnet,** daß es sich bei der Regelvorrichtung um eine Vorrichtung zur Entriegelung des Halteorgans (23) für den vollen Behälter des zweiten Platzes (4) handelt, die beim Befestigen des leeren Behälters am ersten Platz (3) geregelt wird.

6. Selbstbedienungsverteilungsvorrichtung nach einem der Ansprüche 1 bis 5, **dadurch gekennzeichnet,** daß die Plätze (3-4) in zwei übereinanderliegenden horizontalen Reihen angeordnet sind, wobei die leeren Plätze (3) einer ersten weihe zur Aufnahme angelieferter Leerflaschen bestimmt sind und die Plätze (4) der zweiten Reihe volle Flasche enthalten, während der Zugang zu einem Leerplatz der ersten Reihe durch eine Vorrichtung (9) zur Kontrolle der Zahlung geregelt wird.

7. Selbstbedienungsverteilungsvorrichtung nach einem der Ansprüche 1 bis 5, **dadurch gekennzeichnet,** daß die Plätze doppelt nutzbar sind, wobei der durch das Herausnehmen eines rollen Behälters freigewordene Platz zur Aufnahme des angelieferten Leerbehälters benutzt und wobei jeder Platz mit Ausnahme des ersten und des letzten jeweils ein Organ (16-24) zur Erfassung des Gewichts und der Form des leeren Pfandbehälters und ein Organ (23) zum Festhalten des genannten Behälters aufweist, während das Organ (16-24) zur Erfassung des Platzes oberhalb die Inaktivierung des Halteorgans (23) des unterhalb gelegenen Platzes gewährleistet, welches in dieser Position verbleibt, und wobei gleichzeitig das eigene Halteorgan (23) aktiviert wird.

8. Selbstbedienungsverteilungsvorrichtung nach einem der Ansprüche 1 bis 7, **dadurch gekennzeichnet,** daß sie eine Möglichkeit zur Entriegelung des Haltemittels (23) durch einen Pfandschlüssel oder ein ähnliches Mittel zur Kontrolle der erfolgten Pfandzahlung für den Fall aufweist, daß der Käufer die Leerflasche nicht zurückgegeben hat.

9. Selbstbedienungsverteilungsvorrichtung nach Anspruch 1, **dadurch gekennzeichnet,** daß sie eine Vorauszahlvorrichtung in Münz- oder Kreditkartenausführung enthält, die an der Seite der eigentlichen Verteilungsvorrichtung angeordnet ist und wodurch eine Lampe zum Aufleuchten gebracht wird, die den Platz (3) für die Anbringung des Pfands signalisiert, nachdem eventuell die Haltevorrichtung (23) des genannten Platzes, die entriegelt wurde, angehoben und die genannte Haltevorrichtung durch Einsetzen der Pfandflasche wiedar verriegelt wurde, indem ein erster Riegel des Haltemittels (23) des Entnahmeplatzes (4) entriegelt wurde, dessen zweiter Riegel durch das Organ zur Erfassung eines vorhandenen Leerbehälters entriegelt wurde.
